# EUROPÄISCHE PATENTANMELDUNG

(11) **EP 0 098 555 A2**
(43) Veröffentlichungstag der Anmeldung: **18.01.1984**
(21) Anmeldenummer: 83106449.8
(22) Anmeldetag: 01.07.1983
(51) Int. Cl.: B41J 32/02

(54) **Stopfkassette mit externem Antrieb**

(30) Priorität: 05.07.1982 DE 3225112
(71) Anmelder: SIEMENS AKTIENGESELLSCHAFT, 80333 München (DE)
(72) Erfinder: Irro, Otmar, Ing.-grad., D-8152 Feldkirchen W1 (DE)

(57) **Zusammenfassung**

Die Erfindung bezieht sich auf eine auswechselbare Stopfkassette für eine Kassettenaufnahmevorrichtung einer Schreib- oder Druckmaschine mit einem Stopfraum (4), bei der ein Farbband (3) durch einen externen Antrieb (6,7, 8, 9) aus und zum Stopfraum (4) transportiert wird. Der Stopfraum (4) ist außerhalb der Kassettenaufnahmevorrichtung durch eine Klappe (10) verschlossen. In dieser Klappe (10) befindet sich ein Schlitz, durch den das Farbband (3) gestrafft wird. Beim Einlegen in die Kassettenaufnahmevorrichtung wird die Klappe (10) zur Seite geschwenkt, wodurch der Stopfraum (4) geöffnet und das Farbband (3) freigegeben wird.

## Beschreibung

Die Erfindung betrifft eine Stopfkassette gemäß dem Oberbegriff des Patentanspruches 1.

In neueren Schreibmaschinen und ähnlichen Geräten werden Kassetten verwendet, die das zum Beschreiben des Aufzeichnungsträgers benötigte Farbband enthalten.

Bei diesen Farbbandkassetten sind verschiedene Ausführungsformen bekannt. Das Farbband kann in der Kassette auf einer festen oder verschiebbaren Vorratsspule aufgewickelt sein, von der es zu einer festen oder verschiebbaren Aufwickelspule transportiert wird. Durch die verwendeten Spulen, Führungen und den Antrieb sind diese Farbbandkassetten, die ja nach Gebrauch weggeworfen werden, relativ aufwendig.

Eine andere bekannte Farbbandkassette ist die Stopfkassette. Bei dieser ist das Farbband in einem sogenannten Stopfraum untergebracht. Aus diesem wird es auf der einen Seite herausgezogen und auf der anderen Seite durch einen Antrieb hineingestopft. Im einfachsten Fall besteht der Antrieb aus zwei Antriebsrollen, zwischen denen das Farbband transportiert wird.

Bei der Stopfkassette gibt es zwei Ausführungsformen, nämlich mit und ohne eigenem Antrieb, d.h. letztere mit externem Antrieb. Die Stopfkassette mit externem Antrieb ist deshalb billiger, hat aber den Nachteil, daß das heraushängende Farbband von Hand in den Antrieb der Kassettenaufnahmevorrichtung eingelegt werden muß. Dabei besteht die Gefahr, daß die Hände des Bedienpersonals mit Farbe beschmutzt werden.

Es ist Aufgabe der Erfindung, eine Stopfkassette mit externem Antrieb anzugeben, bei der das Farbband beim Einlegen der Stopfkassette in die Kassettenaufnahmevorrichtung der Schreibmaschine gegen eine Berührung weitgehend geschützt ist.

Diese Aufgabe wird erfindungsgemäß durch die im kennzeichnenden Teil des Patentanspruchs 1 angegebenen Merkmale gelöst.

Ein besonderer Vorteil der erfindungsgemäßen Stopfkassette ist, daß auch beim Herausnehmen derselben aus der Schreibmaschine eine Berührung des Farbbandes weitgehend ausgeschlossen ist.

Weitere vorteilhafte Ausgestaltungen sind in den Unteransprüchen angegeben.

Im folgenden wird die erfindungsgemäße Stopfkassette anhand der Zeichnungen beschrieben. Dabei zeigen
Fig. 1 eine Stopfkassette in Draufsicht,
Fig. 2 einen Schnitt durch die Stopfkassette in Frontansicht.

In den Figuren ist eine Stopfkassette dargestellt, die aus einem Unterteil 1 und einem Deckel 2 besteht. Beim Schreibbetrieb wird ein Farbband 3 aus einem Stopfraum 4 auf der einen Seite (in Fig. 1 rechts) herausgezogen und auf der anderen Seite (in Fig. 1 links) hineingestopft. Im Unterteil 1 befindet sich eine Öffnung 5, durch die der Antrieb der Schreibmaschine in die Stopfkassette hineinragt. Der Antrieb besteht beispielsweise aus einer feststehend gelagerten Andruckrolle 6, und einer beweglich gelagerten Andruckrolle 7, die auf einer Antriebswippe.8 gelagert ist. Die Antriebswippe 8 besitzt zwei stabile Lagen, eine abgeschwenkte und eine angelegte, die auf Grund einer Feder 9, beispielsweise einer Totpunktfeder eingenommen werden. Als Totpunktfeder ist hier eine Zugfeder dargestellt, es ist auch eine Blattfeder oder Drehfeder möglich. In der angelegten Lage werden durch die Federkraft die beiden Andruckrollen 6,7 gegeneinander gedrückt, und so das dazwischenliegende Farbband-3 transportiert. Die Antriebswippe 8 kann von Hand oder automatisch von einer Lage in die andere geschwenkt werden.

Im Neuzustand ist der Stopfraum 4 auf der Seite verschlossen, auf der das Farbband 3 hineingestopft wird. Zum Verschließen wird beispielsweise eine schwenkbar gelagerte Klappe 10 verwendet, die in diesem Zustand in einer im Unterteil 1 befindlichen Rastkerbe 11 verrastet ist. Beim Einlegen der Stopfkassette in eine hier nicht näher dargestellte Kassettenaufnahmevorrichtung wird das gestraffte Farbband 3 zwischen die Andruckrollen 6,7 des Antriebs geführt. Zum Straffen des Farbbandes 3 dient ein Schlitz 12, der sich in der Klappe 10 befindet. Der Schlitz 12 ist nur wirksam, solange die Klappe 10 den Stopfraum 4 geschlossen hält. Auf der dem Schlitz 12 gegenüberliegenden Seite ist beispielsweise im Unterteil 1 ein Stift 13 angeordnet, der das Farbband 3 in der zum Einlegen in den Antrieb benötigten Lage hält.

Die Kla.ppe 10 kann aus beliebigem Material sein und eine beliebige Form haben, sie muß nur im Neuzustand das Farbband 3 gestrafft und den Stopfraum 4 geschlossen halten.

Im Betriebszustand, d.h. eingelegt in die Kassettenaufnahmevorrichtung_{/}ist die Klappe 10 von der Öffnung des Stopfraumes 4 weggeschwenkt und dadurch auch das Farbband 3 freigegeben. Dieses Wegschwenken kann automatisch erfolgen. Dazu besitzt die Klappe 10 einen Arm 14, und die Kassettenaufnahmevorrichtung an der Stelle einen Anschlag 15, daß beim Einlegen der Stopfkassette die Klappe 10 weggeschwenkt wird.

Beim Herausnehmen der Stopfkassette soll möglichst wenig von dem Farbband 3 aus dieser herausquellen. Dazu ist beispielsweise am Deckel 2 eine Feder 16 so befestigt, daß durch die Federkraft die Klappe 10 über den Arm 14 beim Herausnehmen der Stopfkassette aus der Kassettenaufnahmevorrichtung vor die Öffnung des Stopfraumes 4 geschwenkt wird. Dadurch wird das Farbband 3 festgeklemmt, und ein Herausquellen desselben verhindert. Das Farbband 3 wird hierbei nicht wie im Neuzustand im Schlitz 12 der Klappe 10 festgeklemmt, sondern zwischen der Klappe 10 und dem Unterteil 1. Als Feder 16 kann auch ein angespitzter Lappen, der federt, am. Deckel 2 verwendet werden.

Mit der erfindungsgemäßen Stopfkassette ist für das Bedienpersonal ein einfaches und sauberes Einlegen bzw. Wechseln der Farbbandkassette bei einer Schreibmaschine möglich.

5 Patentansprüche 2 Figuren

### Bezugszeichenliste

1 Unterteil
2 Deckel
3 Farbband
4 Stopfraum
5 Öffnung
6 feststehende Andruckrolle
7 bewegliche Andruckrolle
8 Antriebswippe
9 Feder
10 Klappe
11 Rastkerbe
12 Schlitz
13 Stift
14 Arm
15 Anschlag
16 Feder

## Patentansprüche

1. Auswechselbare Stopfkassette für eine Kassettenaufnahmevorrichtung einer Schreib- oder Druckmaschine mit einem Stopfraum (4), bei der ein Farbband (3) durch einen externen Antrieb (6,7,8,9) aus und zum Stopfraum (4) transpor- - tiert wird, gekennzeichnet durch eine kombinierte Spann- und Verschlußvorrichtung, die derart angestaltet ist, daß außerhalb der Kassettenaufnahmevorrichtung das Farbband (3) gestrafft und der Stopfraum (4) geschlossen ist, und daß in der Kassettenaufnahmevorrichtung das Farbband (3) und die Öffnung des Stopfraumes (4) freigegeben sind.

2. Stopfkassette nach Anspruch 1, dadurch gekennzeichnet, daß die kombinierte Spann- und Verschlußeinrichtung eine Klappe (10) mit einem Schlitz (12) aufweist, wobei der Schlitz (12) zum Straffen des Farbbandes (3) und die Klappe (10) zum Verschließen der Öffnung des Stopfraumes (4) dient.

3. Stopfkassette nach Anspruch 1 oder 2, gekennzeichnet durch eine Rastvorrichtung, in der die Klappe (10) außerhalb der Kassettenaufnahmevorrichtung verrastet ist.

4. Stopfkassette nach einem der Ansprüche 1 bis 3, gekennzeichnet durch einen an der Klappe (10) befestigten Arm (14), über den die Klappe (10) beim Einlegen der Stopfkassette in die Kassettenaufnahmevorrichtung durch einen dort angeordneten Anschlag (15) von der Öffnung des Stopfraumes (4) weggeschwenkt wird.

5. Stopfkassette nach einem der Ansprüche 1 bis 4, gekennzeichnet durch ein Federelement (16), durch das bei.m Herausnehmen der Stopfkassette aus der Kassettenaufnahmevorrichtung die Klappe (10) vor die Öffnung des Stopfraumes (4) geschwenkt wird, wobei gleichzeitig das Farbband (3) eingeklemmt wird.
